# EUROPÄISCHE PATENTSCHRIFT

(11) **EP 3 772 315 B1**
(45) Veröffentlichungstag und Bekanntmachung des Hinweises auf die Patenterteilung: **28.04.2021**
(21) Anmeldenummer: 20190092.5
(22) Anmeldetag: 07.08.2020
(51) Int. Cl.: A47L 13/22, A47L 9/02, A47L 11/08, A47L 11/18, A47L 11/20, A47L 11/40

(54) **REINIGUNGSGERÄT**
CLEANING DEVICE
DISPOSITIF DE NETTOYAGE

(30) Priorität: 09.08.2019 DE 102019121612
(43) Veröffentlichungstag der Anmeldung: 10.02.2021
(73) Patentinhaber: Leifheit AG, 56377 Nassau (DE)
(72) Erfinder: DIEHL, Thomas, 56412 Holler (DE); BOSSCHER, Eric, 56379 Obernhof (DE)
(74) Vertreter: btb IP Bungartz Baltzer Partnerschaft mbB Patentanwälte

(56) Entgegenhaltungen:
- GB-A- 2 453 139
- US-A- 3 418 672

## Beschreibung

Die Erfindung betrifft ein Reinigungsgerät nach dem Oberbegriff des Anspruchs 1. Insbesondere betrifft die Erfindung ein Reinigungsgerät mit einem Frischwassertank, zumindest einer Auslassdüse, einem Flüssigkeitszulauf zwischen Frischwassertank und der zumindest einen Auslassdüse, einer Pumpe zur Förderung von Flüssigkeit aus dem Frischwassertank zur Auslassdüse und einer Steuervorrichtung zur Steuerung des Reinigungsgeräts in einem Reinigungsmodus. Als Reinigungsgeräten werden hier insbesondere Nass-/Trockensauggerät verstanden. Diese Reinigungsgeräte haben vorzugsweise mehrere Auslassdüsen mit sehr kleinen Durchmessern, bevorzugt mit Durchmessern kleiner als 1,3 mm.

Ein Reinigungsgerät der oben genannten Art ist aus der GB 2 453 139 A bekannt. Das bekannte Reinigungsgerät weist einen Frischwassertank und eine Auslassdüse auf, wobei Flüssigkeit, insbesondere Wasser oder Reinigungsflüssigkeit mit der Pumpe durch die Auslassdüse gefördert wird. Die Zulaufleitung zwischen Pumpe und Auslassdüse ist bei den gattungsgemäßen Geräten nicht entlüftet, so dass nach Abschalten des Reinigungsgerätes noch Restflüssigkeit in der Zulaufleitung und in der Auslassdüse zurückbleibt.

Für das Aufbringen der Flüssigkeit auf eine Reinigungstextilie, z.B. in Form einer Reinigungswalze, ist es erforderlich, den Durchmesser der Auslassöffnung besonders klein zu halten, um ausreichend Druck für das Aufsprühen der Flüssigkeit aufbauen zu können. Durch die dünnen Querschnitte der Auslassdüse entstehen zusätzliche Kapillareffekte, die wiederum dafür sorgen, dass nach Abschalten des Reinigungsgerätes Flüssigkeit in der Zulaufleitung und an den Auslassöffnungen zurückbleibt.

Die Restflüssigkeit trocknet und hinterlässt je nach Härtegrad der verwendeten Flüssigkeit Kalkrückstände in den Auslassdüsen bzw. der Zulaufleitung. Die Kalkrückstände können die Auslassdüse in kurzer Zeit teilweise bis vollständig verschließen, wodurch die Funktionstüchtigkeit des Reinigungsgerätes eingeschränkt wird.

Folglich müssen die Reinigungsgeräte häufiger entkalkt werden, um die Funktionstüchtigkeit zu gewährleisten und auch eine mit der Entkalkung ggf. einhergehende Beschädigung des Reinigungsgeräts zu vermeiden.

Aus der US 3 418 672 A ist eine Pflegevorrichtung für Bowling-Bahnen bekannt, bei der Pflegefluid über Luftdüsen, die nach der Art einer Strahlpumpe aufgebaut sind und über einen Unterdruck Pflegefluid in der Luftdüse ansaugen und als vernebeltes Fluid-/Luftgemisch auf den Untergrund sprühen. Hier das Nachtropfen des Pflegefluids dadurch vermieden, dass zuerst der Fluidstrom und erst später der Luftstrom unterbrochen wird. Eine Möglichkeit zur Unterdrückung von Ablagerungen des Fluids im Bereich der Austrittsdüse ist jedoch nicht vorgesehen.

Aufgabe der Erfindung ist es, ein Reinigungsgerät bereitzustellen, das auf einfache und kostengünstige Art und Weise die oben genannten Nachteile überwindet.

Die Lösung der Aufgabe erfolgt erfindungsgemäß durch ein Reinigungsgerät mit den Merkmalen des Anspruchs 1. Bevorzugte Ausgestaltungen der Erfindung sind in den Unteransprüchen und der nachfolgenden Beschreibung angegeben, die jeweils einzeln oder in Kombination einen Aspekt der Erfindung darstellen können.

Erfindungsgemäß weist nun das Reinigungsgerät zusätzlich einen Gerätereinigungsmodus auf und die Steuervorrichtung ist derart ausgestaltet, dass im Gerätereinigungsmodus zunächst in einer Spülphase die Pumpe zu betätigt wird, um Flüssigkeit aus dem Frischwassertank zu pumpen und anschließend in einer Trocknungsphase derart Druckluft durch die Zulaufleitung und die zumindest eine Auslassdüse gepumpt wird, dass die Flüssigkeit in der Auslassdüse bzw. den Auslassdüsen getrocknet wird.

Bevorzugt kann die Druckluft hierbei durch die Pumpe bereitgestellt werden, wobei Luft zum Bereitstellen der Druckluft in der Trocknungsphase insbesondere durch die Pumpe aus dem Flüssigkeitstank entnommen werden kann.

Der Gerätereinigungsmodus hat den Vorteil, dass er besonders einfach und schnell durchführbar ist. Dadurch ist der Benutzer des Gerätes eher dazu geneigt, ihn regelmäßig durchzuführen und das Risiko einer frühzeitigen Verkalkung der Auslassdüse des Reinigungsgeräts wird deutlich verringert.

Das Reinigungsgerät weist in vorteilhafter Weise einen zusätzlichen Entkalkungsmodus auf, in dem mit einem Entkalkungsmittel eine Entkalkung des Geräts durchgeführt werden kann. Dieser dauert allerdings wesentlich länger als der Gerätereinigungsmodus, der nur 1 bis 2 Minuten benötigt.

Durch den erfindungsgemäßen Gerätereinigungsmodus können die regelmäßigen Entkalkungs- bzw. Wartungsintervalle länger gewählt werden, was Zeit und Mühe spart.

Besonders bevorzugt ist die Steuervorrichtung dazu eingerichtet, den Gerätereinigungsmodus zeitgesteuert durchzuführen. Der Frischwassertank des Reinigungsgeräts wird hierfür in vorteilhafterweise bis zu einer Gerätereinigungsfüllhöhe befüllt. Dann wird zunächst während der Spülphase der Frischwassertank entleert. Anschließend saugt die Pumpe aus dem leeren Tank Luft an, die dann als Druckluft für die Trocknungsphase bereitgestellt wird.

Eine besonders anwendungsfreundliche Ausgestaltung der Erfindung sieht vor, dass das Reinigungsgerät eine Füllstandserfassung des Frischwassertanks aufweist und die Steuervorrichtung derart eingerichtet ist, dass bei Unterschreiten eines vordefinierten Schwellwertes des Füllstands im Flüssigkeitstank die Trocknungsphase zeitgesteuert durchgeführt wird. Dies hat den Vorteil, dass der Benutzer das Reinigungsgerät nicht genau bis zur Gerätereinigungsfüllhöhe befüllen muss. Die Spülphase wird dann so lange betrieben, bis der Frischwassertank leer ist. Im Anschluss wird durch die Steuervorrichtung die Trocknungsphase zeitgesteuert eingeleitet. Eine Zeitsteuerung des Gerätereinigungsmodus, insbesondere der Trocknungsphase, ist vorteilhaft und kann erforderlich sein, um je nach Pumpentyp eine Beschädigung der Pumpe zu vermeiden, da die kühlende Flüssigkeit in der Trocknungsphase fehlt.

In einer vorteilhaften Ausgestaltung weist das Reinigungsgerät eine Reinigungsbürste und/oder eine Reinigungswalze auf. Die Auslassdüse ist oder die Auslassdüsen sind derart ausgebildet und angeordnet, dass die Reinigungsbürste und/oder Reinigungswalze für einen Reinigungsbetrieb mit Flüssigkeit aus der Auslassdüse auf die Reinigungsbürste oder Reinigungswalze aufgebracht werden kann. Im erfindungsgemäßen Gerätereinigungsmodus wird dann die Reinigungsbürste oder die Reinigungswalze entsprechend dem oben beschriebenen Vorgehen gereinigt und zumindest teilweise getrocknet. Dies trägt positiv zur Haltbarkeit der Reinigungsbürste oder der Reinigungswalze bei.

Bevorzugt weist das Reinigungsgerät eine Füllstandserfassung des Frischwassertanks auf und die Steuervorrichtung ist derart eingerichtet, dass die Pumpe in dem Reinigungsmodus nach Unterschreiten eines definierten Schwellwertes des Füllstands im Flüssigkeitstank abschaltet und für den Gerätereinigungsmodus ein zeitgesteuerten Ablauf vorgesehen ist, wobei ein Abschalten des Geräts bei Unterschreiten des Schwellwertes des Füllstands deaktiviert ist.

Der Gerätereinigungsmodus ist ein vom Reinigungsmodus zu differenzierender Betriebsmodus, der durch den Benutzer des Gerätes bevorzugt aktiv eingeschaltet werden muss. Bevorzugt ist die Steuervorrichtung derart eingerichtet, dass ein Betätigen eines dem Reinigungsgerät zugeordneten Betätigungselements das Auslösen des Gerätereinigungsmodus bewirkt. Das Betätigungselement kann insbesondere an dem Reinigungsgerät angeordnet sein.

Zum An- und Ausschalten des Reinigungsgeräts ist am Reinigungsgerät ein Schalter vorgesehen. Für eine einfache und kostengünstige Ausgestaltung kann das Betätigungselement durch den Schalter gebildet sein, wobei erst durch eine definierte Betätigungsabfolge, insbesondere durch Betätigen des Schalters über einen Zeitraum von ein paar Sekunden, das Reinigungsgerät durch die Steuervorrichtung in den Gerätereinigungsmodus überführt wird.

Eine vorteilhafte Ausführung des Reinigungsgeräts sieht vor, dass die Steuerung derart eingerichtet ist, dass die Pumpe in der Spülphase des Gerätereinigungsmodus intermittierend betrieben wird, insbesondere mit zwei Anschaltphasen und zwei Ausschaltphasen der Pumpe, wobei die Anschaltphasen vorzugsweise kürzer sind als die Ausschaltphasen. Ferner kann vorgesehen sein, dass die Pumpe und die Steuervorrichtung derart eingerichtet sind, in der Spülphase und/oder in der Trocknungsphase des Gerätereinigungsmodus mit einem Volumenstrom von 220 ml/s betrieben zu werden.

Vorzugsweise sehen die Reinigungsgeräte, insbesondere bei einer Ausführung als Nass-/Trockensauggerät vor, dass die Reinigungsbürste oder die Reinigungswalze separat ansteuerbar sind. Die Steuerungsvorrichtung kann dabei derart eingerichtet sein, dass in der Spülphase die Reinigungsbürste oder die Reinigungswalze durchgängig betrieben wird, wobei die Reinigungsbürste oder die Reinigungswalze, insbesondere mit maximaler Drehzahl betrieben sind.

Für eine bestimmungsgemäße Reinigung des Reinigungsgeräts im Gerätereinigungsmodus ist eine definierte Flüssigkeitsmenge erforderlich, die bevorzugt im Frischwassertank vorgesehen sein sollte. Hierfür sind bevorzugt Mittel vorgesehen, die die benötigte Flüssigkeitsmenge für die Spülphase anzeigen und/oder detektieren. Vorzugsweise wird die benötigte Flüssigkeitsmenge für die Spülphase separat durch Auswertung der Füllstanderfassung detektiert.

Um eine besonders gute Trocknung der Auslassdüsen und der Zulaufleitung bzw. auch der Reinigungswalze bzw. -bürste zu erreichen, kann ein separater Druckspeicher zur Bereitstellung der Druckluft in der Trocknungsphase des Gerätereinigungsmodus vorgesehen sein. Der Druckluftspeicher ist dabei bevorzugt zwischen Pumpe und Auslassdüse angeordnet. Der Druckspeicher kann beispielsweise auch durch die Zulaufleitung gebildet sein, wobei beispielsweise ein Absperrmittel in Form eines schaltbaren Ventils zwischen Pumpe und Auslassöffnung vorgesehen sein kann. Der Druckluftspeicher kann vorzugsweise durch die Pumpe befüllt sein.

Weitere Merkmale und Vorteile der Erfindung ergeben sich der nachfolgenden Beschreibung bevorzugter Ausführungsbeispiele anhand der Zeichnungen.

In den Zeichnungen zeigt:
- Fig. 1: eine Ausführungsform eines Nass-/Trockensauggeräts mit der erfindungsgemäßen Steuervorrichtung,
- Fig. 2: eine schematische Darstellung der Flüssigkeitsführung in dem Nass-/Trockensauggerät aus Fig. 1 in einer möglichen Ausführungsform und
- Fig. 3: eine Schaltsequenz der steuerbaren Komponenten des Nass-/Trockensauggeräts in einer möglichen Ausführungsform des Gerätereinigungsmodus.

In Figur 1 ist ein erfindungsgemäßes Nass-/Trockensauggerät 1 mit Steuervorrichtung 13 dargestellt. Das Nass-/Trockensauggerät 1 ist hier als sogenanntes Stielgerät ausgebildet, d.h. es weist einen Stiel 5 auf, an dessen oberen Ende ein Handgriff 4 vorgesehen ist, über den der Benutzer das Nass-/Trockensauggerät 1 einschalten und führen kann. Im unteren Bereich des Stiels 5 ist ein Gehäuse 2 vorgesehen, in dem ein Schmutzflüssigkeitstank 7 herausnehmbar angeordnet ist. Das hier dargestellte Nass-/Trockensauggerät 1 ist nicht nur ein Sauggerät, sondern ist als Kombinationsgerät zum Reinigen und anschließenden Saugen von harten Oberflächen ausgebildet. Für die Reinigungsfunktion weist es einen Frischwassertank 6 auf, indem Frischwasser oder Reinigungsflüssigkeit für die Zuführung zu einer Auftragsvorrichtung, die zusätzlich zur unteren Saugdüse 3 im vorderen Funktionsbereich angeordnet ist, bevorratet ist. Im Bereich des Handgriffs 4 ist ein Betätigungsschaler 14 vorgesehen.

Die Figur 2 zeigt eine schematische Darstellung der Flüssigkeitsführung in dem Nass-/Trockensauggerät aus Figur 1 in einer möglichen Ausführungsform. Die Flüssigkeitsführung umfasst den Flüssigkeitstank 6, eine Pumpe 8, Zulaufleitungen 9 und die Auslassdüse 10. In unmittelbarer Nähe zur dargestellten Auslassdüse 10 ist die als Reinigungswalze 11 ausgeführte Auftragsvorrichtung mit einer Textilummantelung als Reinigungsbezug 12 vorgesehen. Ferner ist noch eine Steuerungsvorrichtung 13 des Reinigungsgeräts 1 dargestellt, über die das Nass-/Trockensauggerät gesteuert ist. Die Komponenten sind von Anordnung und Ausgestaltung rein schematisch dargestellt. Beispielsweise können anstelle der abgebildeten Auslassdüse 10 auch mehrere Düsen und/oder andere Düsenformen vorgesehen sein.

Im Betrieb wird durch die Pumpe 8 Flüssigkeit aus dem Flüssigkeitstank 6 durch die Zulaufleitungen 9 in die Auslassdüse 10 gepumpt und von dort auf die Reinigungswalze 11 aufgetragen, wodurch der als Textilummantelung ausgebildete der Reinigungsbezug 12 befeuchtet wird. Die Reinigungswalze 11 ist mit einem Elektromotor mechanisch verbunden, der die Reinigungswalze 11 in Rotation versetzt. Als Elektromotor ist bevorzugt ein eigener Walzenmotor nur für den Antrieb der Reinigungswalze 11 vorgesehen. Die Reinigungswalze 11 ist dabei in der Drehzahl regelbar. Durch die Rotation der Reinigungswalze 11 wird diese gleichmäßig durch die Auslassdüse 10 befeuchtet.

Die Steuervorrichtung 13 ist eingerichtet, die Pumpe 8, den nicht dargestellten Walzenmotor und auch das ebenfalls nicht dargestellte Saugaggregat des Nass-/Trockensauggeräts 1 in Abhängigkeit eines Betriebsmodus des Reinigungsgeräts 1 zu steuern.

Das Nass-/Trockensauggerät 1 weist nun als Betriebsmodi einen Reinigungsmodus und einen Gerätereinigungsmodus auf. Im Reinigungsmodus wird durch die Pumpe 8 Flüssigkeit aus dem Flüssigkeitstank 6 durch die Zulaufleitung 9 in die Auslassdüse 10 gepumpt und von dort auf die Reinigungswalze 11 aufgetragen. Der Walzenmotor treibt die Reinigungswalze 11 an, wodurch der als Textilummantelung ausgebildete Reinigungsbezug 12 befeuchtet wird. Durch die Reinigungswalze 11 wird bei bestimmungsgemäßer Verwendung des Nass-/Trockensauggeräts 1 im Reinigungsmodus der Boden gereinigt und die Flüssigkeit und Schmutzpartikel durch das (hier nicht dargestellte) Saugaggregat in den Schmutzflüssigkeitstank 7 eingesaugt.

Der Gerätereinigungsmodus muss durch den Nutzer des Nass-/Trockensauggeräts 1 eingeschaltet werden. Hierfür ist bei der hier beschriebenen Ausführungsform vorgesehen, dass der Betätigungsknopf 14 zum Anschalten des Nass-/Trockensauggeräts 1 doppelt belegt ist. Ein längeres Drücken des Betätigungsknopfes 14 bewirkt durch die Steuervorrichtung 13 ein Überführen des Nass-/Trockensauggeräts 1 in den Gerätereinigungsmodus.

Der Gerätereinigungsmodus umfasst zumindest eine Spülphase und eine Trocknungsphase. Bei der Spülphase werden einerseits die Zulaufleitungen 9 und die Auslassdüse 10, aber auch der Textilummantelung ausgebildete Reinigungsbezug 12 der Reinigungswalze 11 gespült und damit gereinigt. In der anschließenden Trocknungsphase wird Druckluft durch die Zulaufleitung 9 und die Auslassdüse 10 gegen die Reinigungswalze 11 gepumpt. Auf diese Weise werden die Zulaufleitung 9 und die Auslassdüse 10 von der restlichen Flüssigkeit befreit. Ferner wird auch der Reinigungsbezug 12 der Reinigungswalze 11 zumindest teilweise getrocknet.

Für die Durchführung der Spülphase muss im Flüssigkeitstank 6 eine definierte Flüssigkeitsmenge vorgesehen sein. In besonders einfacher Weise kann am Flüssigkeitstank 6 eine Anzeigemarkierung vorgesehen sein, bis zu der der Flüssigkeitstank 6 für den Gerätereinigungsmodus gefüllt sein muss.

In diesem Fall wird während der Spülphase der Flüssigkeitstank 6 vollständig entleert. Nachdem der Flüssigkeitstank 6 geleert ist, erfolgt der Trocknungsphase. Die Pumpe 8 saugt hierbei Luft aus dem leeren Flüssigkeitstank 6 an und drückt diese durch die Zulaufleitung 9 und die Düse 10. Die Pumpe 8 ist dabei so eingerichtet, dass sie einen ausreichenden Druck für eine bestimmungsgemäße Trocknung aufbringen kann. Auch kann die Druckluftbereitstellung durch die Pumpe 8 durch einen Druckluftspeicher und/oder eine Ventilschaltung unterstützt sein.

Die beschriebene Ausgestaltung stellt eine besonders einfache Lösung dar, die keine zusätzliche Sensorik erforderlich macht. Um die definierte Flüssigkeitsmenge für den Spülphase bereitzustellen, kann aber auch der Füllstand durch einen oder mehrere Sensoren erfasst werden.

Im Folgenden wird eine bevorzugte Steuersequenz des Gerätereinigungsmodus beschrieben. Die Steuersequenz umfasst die Steuerung der Pumpe 8, den Walzenmotor, das Saugaggregat sowie eine LED zur Anzeige des Betriebsmodus durch die Steuervorrichtung 13.

Die einzelnen Schritte des Gerätereinigungsmodus mit den zugehörigen Ansteuermodalitäten durch die Steuervorrichtung 13 sind in Tabelle 1 aufgeführt.

**Tab. 1: Gerätereinigungsmodus mit zugehörigen Ansteuermodalitäten durch die Steuervorrichtung**

| **Phasen** | **LED** | **Saugaggregat** | **Walzenmotor** | **Pumpe** |
|---|---|---|---|---|
| Einleitung | An, blinkend | Aus | Warnmodus | Aus |
| Spülen | | An | An, mit maximaler Drehzahl | An, maximaler Volumenstrom |
| | | | | Aus |
| | | | | An, maximaler Volumenstrom |
| | | | | Aus |
| Trocknen | | Aus | Aus | An, maximaler Volumenstrom |
| | | An | An, mit maximaler Drehzahl | |
| | | | Warnmodus | |
| Ende | Aus | Aus | Aus | Aus |

Zunächst wird durch längeres Drücken des Betätigungsknopfes 14 der Gerätereinigungsmodus 16 eingeleitet. Im Einleitungsschritt wird der Benutzer optisch und haptisch auf den beginnenden Gerätereinigungsbetrieb aufmerksam gemacht. Optisch wird die LED auf dem Reinigungsgerät 1 blinkend angesteuert und die Reinigungswalze 11 in einen Warnmodus 16 überführt, wobei im Warnmodus 16 der Walzenmotor die Reinigungswalze 11 durch einen taktenden Betrieb in Vibration bringt.

Anschließend wird die Spülphase durchgeführt. Hierfür schaltet die Steuervorrichtung 13 das Saugaggregat, den Walzenmotor und die Pumpe 8 an. Die Reinigungswalze 11 wird während der gesamten Spülphase mit maximaler Drehzahl betrieben. Die Pumpe 8 wird dagegen alternierend an- und ausgeschaltet.

Nach der Spülphase wird durch die Steuervorrichtung 13 die Trocknungsphase eingeleitet. Diese umfasst zunächst ein kurzes Abschalten von Saugaggregat und Walzenmotor. Anschließend werden beide wieder eingeschaltet, wie aus Tabelle 1 ersichtlich ist. Der Walzenmotor dreht wieder mit maximaler Drehzahl. Anschließend wird der Abschluss der Trocknungsphase durch den Warnmodus 16 des Walzenmotors dem Benutzer haptisch kenntlich gemacht. Die Pumpe 8 wird während des gesamten Trocknungsprozesses mit voller Leistung betrieben und erzeugt so die Druckluft für das Trocknen. Der Gerätereinigungsmodus wird durch Abschalten aller Motoren sowie der LED durch die Steuervorrichtung 13 beendet.

In Figur 3 sind die einzelnen Schaltvorgänge, passend zu den in Tabelle 1 beschriebenen Schritten, über die Zeit aufgetragen. Die genauen Zeiten sind nicht angegeben, allerdings sind die Verhältnisse zwischen Anschaltzeit und Ausschaltzeit zutreffend dargestellt und auch als bevorzugte Ausführungsform beansprucht. Das Durchlaufen des Gerätereinigungsmodus beträgt ca. eine Minute.

Der oberste Graph bildet das LED-Steuersignal 20 der LED. Diese ist in einem anderen Zeitlichen Maßstab dargestellt als die drei anderen Graphen darunter. Der Graph soll nur schematisch das Blinken der LED während des Betriebs kenntlich machen.

Den zweiten Graphen bildet das Saugaggregat-Steuersignal 22 des Saugaggregats, den dritten Graphen das Bürsten-Steuersignal 24 der Reinigungswalze 11 und der vierte Graph der Figur 3 zeigt das Pumpen-Steuersignal 26 der Pumpe 8.

### Bezugszeichenliste:

1 Reinigungsgerät
2 Gehäuse
3 Saugdüse
4 Handgriff
5 Stiel
6 Frischwassertank
7 Schmutzflüssigkeitstank
8 Pumpe
9 Zulaufleitung
10 Auslassdüse
11 Reinigungswalze
12 Reinigungsbezug
13 Steuervorrichtung
14 Betätigungsknopf
16 Warnmodus
20 LED-Steuersignal LED
22 Saugaggregat-Steuersignal
24 Bürsten-Steuersignal
26 Pumpe-Steuersignal

## Patentansprüche

1. Reinigungsgerät (1), insbesondere ein als Nass-/Trockensauggerät ausgebildetes Reinigungsgerät (1), mit
• einem Frischwassertank (6),
• zumindest einer Auslassdüse (10),
• einer Zulaufleitung (9) zwischen dem Frischwassertank (6) und der Auslassdüse (10),
• wenigstens einer Pumpe (8) zur Förderung von Flüssigkeit aus dem Frischwassertank (6) zur Auslassdüse (10) und
• einer Steuervorrichtung (13) zur Steuerung des Reinigungsgeräts (1) in einem Reinigungsmodus, in dem das Reinigungsgerät (1) bestimmungsgemäß zur Reinigung von Oberflächen benutzt wird,
**dadurch gekennzeichnet, dass**
das Reinigungsgerät (1) eingerichtet ist, um einen Gerätereinigungsmodus mit zumindest einer Spülphase und wenigstens einer Trocknungsphase bereitzustellen und ablaufen zu lassen, wobei die Steuervorrichtung (13) derart ausgebildet ist, dass das Reinigungsgerät (1)
• in der Spülphase über die Pumpe (8) Flüssigkeit durch die Zulaufleitung (9) und die Auslassdüse (10) zu pumpen vermag und
• in der Trocknungsphase Druckluft derart durch die Zulaufleitung (9) und die Auslassdüse (10) über die Pumpe (8) oder eine zusätzliche Pumpvorrichtung zu blasen vermag, dass zumindest die Auslassdüse (10) von Flüssigkeit getrocknet wird,
wobei die Steuervorrichtung (13) derart eingerichtet ist, dass das Reinigungsgerät (1) im Gerätereinigungsmodus zunächst in einer Spülphase und abschließend in einer Trocknungsphase betrieben ist.

2. Reinigungsgerät (1) nach Anspruch 1, **dadurch gekennzeichnet, dass** die Pumpe (8) als Flüssigkeits- und Luftpumpe ausgebildet ist und in der Trocknungsphase die Druckluft über die Pumpe (8) gepumpt ist.

3. Reinigungsgerät (1) nach Anspruch 1 oder 2, **dadurch gekennzeichnet, dass** die Druckluft durch die Pumpe (8) aus dem Flüssigkeitstank (6) gepumpt und bereitgestellt ist.

4. Reinigungsgerät (1) nach einem der vorstehenden Ansprüche, **dadurch gekennzeichnet, dass** die Steuervorrichtung (13) zur zeitgesteuerten Durchführung des Gerätereinigungsmodus eingerichtet ist.

5. Reinigungsgerät (1) nach dem vorstehenden Anspruch, **dadurch gekennzeichnet, dass** das Reinigungsgerät (1) eine Füllstandserfassung des Frischwassertanks (6) aufweist und die Steuervorrichtung (13) derart eingerichtet ist, dass bei Unterschreiten eines vordefinierten Schwellwertes des Füllstands des Flüssigkeitstanks (2) die Trocknungsphase zeitgesteuert durchgeführt ist.

6. Reinigungsgerät (1) nach einem der vorstehenden Ansprüche, **dadurch gekennzeichnet, dass** das Reinigungsgerät (1) eine Reinigungsbürste und/oder Reinigungswalze (11) aufweist und die Auslassdüse (10) derart eingerichtet ist, dass für einen Reinigungsbetrieb Flüssigkeit auf die Reinigungsbürste und/oder Reinigungswalze (11) aufgetragen wird, wobei die Reinigungsbürste und/oder Reinigungswalze (11) im Gerätereinigungsmodus in der Spülphase gereinigt und in der Trocknungsphase zumindest teilweise getrocknet ist.

7. Reinigungsgerät (1) nach Anspruch 5, **dadurch gekennzeichnet, dass** die Reinigungsbürste und/oder Reinigungswalze (11) separat ansteuerbar ausgestaltet sind und die Steuerungsvorrichtung (8) derart eingerichtet ist, dass in der Spülphase die Reinigungsbürste und/oder Reinigungswalze (11) durchgängig betrieben wird, wobei die Reinigungsbürste und/oder Reinigungswalze (11) insbesondere mit maximaler Drehzahl betrieben sind.

8. Reinigungsgerät (1) nach einem der vorstehenden Ansprüche, **dadurch gekennzeichnet, dass** das Reinigungsgerät (1) eine Füllstandserfassung des Frischwassertanks (6) aufweist und die Steuerung (8) derart eingerichtet ist, dass die Pumpe (8) in dem Reinigungsmodus nach Unterschreiten eines vordefinierten Schwellwertes des Füllstands des Flüssigkeitstanks (2) abgeschaltet ist und die Pumpe (8) in dem Gerätereinigungsmodus nach Unterschreiten eines vordefinierten Schwellwertes des Füllstands des Flüssigkeitstanks (2) nicht abgeschaltet ist.

9. Reinigungsgerät (1) nach einem der vorstehenden Ansprüche, **dadurch gekennzeichnet, dass** das Reinigungsgerät (1) ein Betätigungselement aufweist und die Steuervorrichtung (13) derart eingerichtet ist, dass ein Betätigen des Betätigungselements den Gerätereinigungsmodus auszulösen vermag.

10. Reinigungsgerät (1) nach einem der vorstehenden Ansprüche, **dadurch gekennzeichnet, dass** die Steuerung (8) derart eingerichtet ist, dass die Pumpe (8) in der Spülphase des Gerätereinigungsmodus, insbesondere mit zwei Anschaltphasen und zwei Ausschaltphasen der Pumpe (8), intermittierend betrieben ist.

11. Reinigungsgerät (1) nach einem der vorstehenden Ansprüche, **dadurch gekennzeichnet, dass** das Reinigungsgerät (1) Anzeigemittel aufweist, die eine benötigte Flüssigkeitsmenge für die Spülphase anzuzeigen vermögen.

## Claims

1. Cleaning device (1), in particular a cleaning device (1) designed as a wet/dry suction device, comprising
• a fresh water tank (6),
• at least one outlet nozzle (10),
• a supply line (9) between the fresh water tank (6) and the outlet nozzle (10),
• at least one pump (8) for delivering liquid from the fresh water tank (6) to the outlet nozzle (10), and
• a control system (13) for controlling the cleaning device (1) in a cleaning mode in which the cleaning device (1) is used as intended for cleaning surfaces,
**characterized in that**
the cleaning device (1) is set up to provide and run a device cleaning mode with at least one rinsing phase and at least one drying phase, the control device (13) being embodied in such a way that the cleaning device (1) is capable
• of pumping liquid via the pump (8) through the inlet pipe (9) and the outlet nozzle (10) in the rinsing phase, and
• of blowing compressed air through the supply line (9) and the outlet nozzle (10) via the pump (8) or an additional pumping device in the drying phase in such a way that at least the outlet nozzle (10) is dried of liquid,
wherein the control device (13) is set up in such a way that the cleaning device (1) is operated in the device cleaning mode first in a rinsing phase and finally in a drying phase.

2. Cleaning device (1) according to claim 1, **characterized in that** the pump (8) is embodied as a liquid and air pump and in the drying phase the compressed air is pumped via the pump (8).

3. Cleaning device (1) according to claim 1 or 2, **characterized in that** the compressed air is pumped from the liquid tank (6) and supplied by the pump (8).

4. Cleaning device (1) according to one of the preceding claims, **characterized in that** the control device (13) is set up for time-controlled execution of the device cleaning mode.

5. Cleaning device (1) according to the preceding claim, **characterized in that** the cleaning device (1) has a level detection of the fresh water tank (6) and the control device (13) is set up in such a way that, when the level of the liquid tank (2) falls below a predefined threshold value, the drying phase is carried out in a time-controlled manner.

6. Cleaning device (1) according to one of the preceding claims, **characterized in that** the cleaning device (1) has a cleaning brush and/or cleaning roller (11) and the outlet nozzle (10) is set up in such a way that liquid is applied to the cleaning brush and/or cleaning roller (11) for a cleaning operation, the cleaning brush and/or cleaning roller (11) being cleaned in the device cleaning mode in the rinsing phase and at least partially dried in the drying phase.

7. Cleaning device (1) according to claim 5, **characterized in that** the cleaning brush and/or cleaning roller (11) are designed to be separately controllable and the control device (8) is set up in such a way that the cleaning brush and/or cleaning roller (11) is operated continuously in the rinsing phase, the cleaning brush and/or cleaning roller (11) being operated in particular at maximum speed.

8. Cleaning appliance (1) according to one of the preceding claims, **characterized in that** the cleaning appliance (1) has a filling level detection of the fresh water tank (6) and the control (8) is set up in such a way that the pump (8) is switched off in the cleaning mode after the filling level of the liquid tank (2) falls below a predefined threshold value and the pump (8) is not switched off in the appliance cleaning mode after the filling level of the liquid tank (2) falls below a predefined threshold value.

9. Cleaning device (1) according to one of the preceding claims, **characterized in that** the cleaning device (1) has an actuating element and the control device (13) is set up in such a way that actuating the actuating element is capable of triggering the device cleaning mode.

10. Cleaning device (1) according to one of the preceding claims, **characterized in that** the control device (8) is set up in such a way that the pump (8) is operated intermittently in the rinsing phase of the device cleaning mode, in particular with two switch-on phases and two switch-off phases of the pump (8).

11. cleaning device (1) according to one of the preceding claims, **characterized in that** the cleaning device (1) has display means which are capable of displaying a required quantity of liquid for the rinsing phase.

## Revendications

1. Dispositif de nettoyage (1), en particulier dispositif de nettoyage (1) sous la forme d'un dispositif d'aspiration humide/sec, comportant
• un réservoir d'eau fraîche (6),
• au moins une buse de sortie (10),
• une conduite d'alimentation (9) entre le réservoir d'eau fraîche (6) et la buse de sortie (10),
• au moins une pompe (8) pour transporter le liquide du réservoir d'eau fraîche (6) à la buse de sortie (10), et
• un dispositif de commande (13) pour commander le dispositif de nettoyage (1) dans un mode de nettoyage dans lequel le dispositif de nettoyage (1) est utilisé comme prévu pour le nettoyage de surfaces,
**caractérisé en ce que**
l'dispositif de nettoyage (1) est configuré pour mettre à disposition et faire fonctionner un mode de nettoyage d'dispositif avec au moins une phase de rinçage et au moins une phase de séchage, le dispositif de commande (13) étant conçu de telle sorte que l'dispositif de nettoyage (1)
• dans la phase de rinçage, à pomper du liquide à travers le tuyau d'entrée (9) et la buse de sortie (10) via la pompe (8), et
• dans la phase de séchage, souffler de l'air comprimé à travers le tuyau d'entrée (9) et la buse de sortie (10) par l'intermédiaire de la pompe (8) ou d'un dispositif de pompage supplémentaire de telle sorte qu'au moins la buse de sortie (10) soit asséchée de liquide,
dans lequel le dispositif de commande (13) est configuré de telle sorte que, dans le mode de nettoyage de l'dispositif, l'dispositif de nettoyage (1) fonctionne d'abord dans une phase de rinçage et finalement dans une phase de séchage.

2. Dispositif de nettoyage (1) selon la revendication 1, **caractérisé en ce que** la pompe (8) est conçue comme une pompe à liquide et à air et que, dans la phase de séchage, l'air comprimé est pompé par la pompe (8).

3. Dispositif de nettoyage (1) selon la revendication 1 ou 2, **caractérisé en ce que** l'air comprimé est pompé du réservoir de liquide (6) et fourni par la pompe (8).

4. Dispositif de nettoyage (1) selon l'une des revendications précédentes, **caractérisé en ce que** le dispositif de commande (13) est configuré pour une exécution commandée dans le temps du mode de nettoyage du dispositif.

5. Dispositif de nettoyage (1) selon la revendication précédente, **caractérisé en ce que** l'dispositif de nettoyage (1) comprend une détection du niveau de remplissage du réservoir d'eau fraîche (6) et le dispositif de commande (13) est configuré de telle sorte que lorsque le niveau de remplissage du réservoir de liquide (2) passe en dessous d'une valeur seuil prédéfinie, la phase de séchage est exécutée de manière commandée dans le temps.

6. Dispositif de nettoyage (1) selon l'une des revendications précédentes, **caractérisé en ce que** l'dispositif de nettoyage (1) comprend une brosse de nettoyage et/ou un rouleau de nettoyage (11) et la buse de sortie (10) est conçue de telle sorte que du liquide est appliqué sur la brosse de nettoyage et/ou le rouleau de nettoyage (11) pour une opération de nettoyage, la brosse de nettoyage et/ou le rouleau de nettoyage (11) étant nettoyés en mode de nettoyage de l'dispositif dans la phase de rinçage et étant au moins partiellement séchés dans la phase de séchage.

7. Dispositif de nettoyage (1) selon la revendication 5, **caractérisé en ce que** la brosse de nettoyage et/ou le rouleau de nettoyage (11) sont conçus pour être commandés séparément et le dispositif de commande (8) est configuré de telle sorte que la brosse de nettoyage et/ou le rouleau de nettoyage (11) sont actionnés en continu dans la phase de rinçage, la brosse de nettoyage et/ou le rouleau de nettoyage (11) étant actionnés en particulier à la vitesse maximale.

8. Dispositif de nettoyage (1) selon l'une des revendications précédentes, **caractérisé en ce que** l'dispositif de nettoyage (1) comporte une détection du niveau de remplissage du réservoir d'eau fraîche (6) et la commande (8) est réglée de telle sorte que la pompe (8) est arrêtée en mode de nettoyage après que le niveau de remplissage du réservoir de liquide (2) est descendu en dessous d'une valeur seuil prédéfinie et que la pompe (8) n'est pas arrêtée en mode de nettoyage de l'dispositif après que le niveau de remplissage du réservoir de liquide (2) est descendu en dessous d'une valeur seuil prédéfinie.

9. Dispositif de nettoyage (1) selon l'une des revendications précédentes, **caractérisé en ce que** le dispositif de nettoyage (1) présente un élément d'actionnement et le dispositif de commande (13) est configuré de telle sorte que l'actionnement de l'élément d'actionnement permet de déclencher le mode de nettoyage du dispositif.

10. Dispositif de nettoyage (1) selon l'une des revendications précédentes, **caractérisé en ce que** le dispositif de commande (8) est réglé de telle sorte que la pompe (8) est exploitée de manière intermittente dans la phase de rinçage du mode de nettoyage de l'dispositif, en particulier avec deux phases de mise en marche et deux phases d'arrêt de la pompe (8).

11. Dispositif de nettoyage (1) selon l'une des revendications précédentes, **caractérisé en ce que** le dispositif de nettoyage (1) comporte des moyens d'affichage qui sont capables d'afficher une quantité de liquide nécessaire pour la phase de rinçage.
